# EUROPÄISCHE PATENTSCHRIFT

(11) **EP 0 687 290 B1**
(45) Veröffentlichungstag und Bekanntmachung des Hinweises auf die Patenterteilung: **17.09.1997**
(21) Anmeldenummer: 94909043.5
(22) Anmeldetag: 25.02.1994
(51) Int. Cl.: C11D 1/83, C11D 3/37

(54) **FUSSBODENREINIGUNGSMITTEL**
FLOOR-CLEANING AGENTS
NETTOYANT POUR SOLS

(30) Priorität: 05.03.1993 DE 4306899
(43) Veröffentlichungstag der Anmeldung: 20.12.1995
(73) Patentinhaber: Henkel Kommanditgesellschaft auf Aktien, 40191 Düsseldorf (DE)
(72) Erfinder: SOLDANSKI, Heinz-Dieter, D-45219 Essen (DE); KALIBE, Marlies, D-41068 Mönchengladbach (DE); NOGLICH, Jürgen, D-40474 Düsseldorf (DE)
(86) Internationale Anmeldenummer: EP9400530
(87) Internationale Veröffentlichungsnummer: WO9420595

(56) Entgegenhaltungen:
- EP-A- 0 125 711
- EP-A- 0 215 451
- EP-A- 0 491 531
- WO-A-92/20769
- WO-A-93/23513

## Beschreibung

Die vorliegende Erfindung betrifft ein wäßriges Mittel, das in verdünntem Zustand zur Reinigung und Pflege von harten Oberflächen, insbesondere Fußböden, eingesetzt werden kann.

Zur Reinigung und Pflege von Fußböden sind in den letzten Jahren und Jahrzehnten, bedingt nicht zuletzt durch die Entwicklung neuer Materialien für Fußbodenbeläge, zahlreiche neue Verfahren und Mittel entwickelt worden. In der Praxis wird die Auswahl der Mittel wesentlich dadurch bestimmt, ob vordringlich eine Reinigung oder eine Konservierung der Oberfläche erreicht werden soll. So verwendet man zur Pflege und Konservierung von Oberflächen in erster Linie solche Mittel, die mehr oder weniger harte widerstandsfähige Filme erzeugen. Die Mittel enthalten zu diesem Zweck, meist in emulgierter Form, Wachse oder filmbildende Polymere und vernetzende Wirkstoffe, in der Regel Schwermetallsalze, die zusammen nach dem Abtrocknen auf den behandelten Flächen selbstglänzende oder polierbare Filme bilden. Auf diese Weise läßt sich eine lang anhaltende Konservierung der Oberflächen erreichen, wobei je nach Qualität des Films auch starke mechanische Beanspruchungen gut vertragen werden. Die Entfernung derartiger Filme ist allerdings, wenn sie, etwa wegen Verschmutzung oder Beschädigung, notwendig wird, nur unter extremen Bedingungen möglich. Im Gegensatz dazu enthalten Mittel, deren Wirkungschwerpunkt bei der Reinigung liegt, hohe Anteile an Tensiden, oft zusammen mit alkalisch reagierenden Stoffen, organischen Lösungsmitteln oder Abrasivstoffen. Mit diesen Mitteln ist in vielen Fällen eine gründliche Entfernung von Verschmutzungen und alten Belägen möglich, doch sind die so gereinigten Oberflächen danach in der Regel der Wiederanschmutzung schutzlos ausgesetzt, sofern nicht eine Konservierungsbehandlung angeschlossen wird.

Da in vielen Fällen Reinigung und Pflege der Fußbodenoberfläche gleichermaßen erwünscht sind, wurden neben diesen Mitteln auch solche entwickelt, mit deren Hilfe Reinigung und Konservierung in einem Arbeitsgang möglich sind. Beispiele derartiger Mittel finden sich etwa in der britischen Patentschrift 1 528 592 und in der deutschen Patentanmeldung 35 33 531. Diese Mittel, die auch als Wischpflegemittel bezeichnet werden, enthalten neben filmbildenden Polymeren ausreichende Mengen an Tensiden, insbesondere nichtionische und anionische Tenside, so daß Pflege und Reinigung mit diesen Mitteln gleichzeitig möglich sind. Gewisse Schwierigkeiten ergeben sich mit diesen Mitteln, wenn auf besondere Schaumarmmut bei der Anwendung Wert gelegt wird und aus diesem Grunde größere Mengen an schaumarmen nichtionischen Tensiden in den Mitteln verwendet werden. Die entsprechend eingestellten Mittel sind häufig in der Kälte nicht stabil gegen Entmischung und weisen bei der Anwendung auf glatten Böden ein weniger gutes Rückstandsverhalten auf, wobei gelegentlich auch eine stärkere Wiederanschmutzung der Filme zu beobachten ist. Hier eine Verbesserung zu schaffen, ohne die sonst guten Eigenschaften bekannter Mittel zu beeinträchtigen, war eine der Aufgaben der vorliegenden Erfindung.

Gegenstand der Erfindung ist ein wäßriges Mittel zur Reinigung von Fußböden, das nichtionisches Tensid, anionisches Tensid und wenigstens 1 Gew.-% alkalilösliches polymeres Polycarboxylat mit einer minimalen Filmbildetemperatur zwischen 0 und 70 °C enthält, wobei wenigstens 25 Gew.-% der in diesen Mitteln enthaltenen nichtionischen Tensiden aus Alkylpolyglycosiden bestehen.

Die neuen Mittel besitzen ein hervorragendes Reinigungsvermögen und liefern nach dem Auftrocknen auf der Fußbodenoberfläche sehr gleichmäßige Filme mit außerordentlich hoher Transparenz und sehr geringer Wiederanschmutzungsneigung. Besonders bemerkenswert ist die hohe Stabilität gegen Entmischung bei Lagerung in der Kälte, die selbst dann besteht, wenn im Hinblick auf besondere Schaumarmmut sehr schaumarme nichtionische Tenside mit verhältnismäßig geringer Wasserlöslichkeit eingesetzt werden und/oder die Mittel sehr hohe Tensidkonzentrationen aufweisen.

Basis der in den Mitteln enthaltenen Tenside ist eine Mischung aus nichtionischen und anionischen Tensiden. Dabei machen die nichtionischen Tenside wenigstens 50 Gew.-% des Gesamtgehalts an Tensiden in den erfindungsgemäßen Mitteln aus; vorzugsweise liegt ihr Anteil zwischen 65 und 95 Gew.-%.

Als nichtionische Tenside eignen sich für die erfindungsgemäßen Mittel prinzipiell alle Arten von nichtionischen Tensiden, sofern sie den Anforderungen hinsichtlich Schaumarmmut genügen. Zu erwähnen sind in erster Linie die Anlagerungsprodukte von 3 bis 20 Mol Ethylenoxid (EO) an primäre C₈-C₂₀-Alkohole, wie z. B. an Kokos- oder Talgfettalkohole, Oleylalkohol, Oxoalkohole oder sekundäre Alkohole dieser Kettenlänge. Ebenfalls geeignet sind die entsprechenden Ethoxylierungsprodukte anderer langkettiger Verbindungen, beispielsweise der Fettsäuren und der Fettsäureamide mit 12 bis 18 C-Atomen und der Alkylphenole mit 8 bis 16 C-Atomen im Alkylteil. In all diesen Produkten kann anstelle eines Teils des Ethylenoxids auch Propylenoxid (PO) angelagert sein. Als nichtionische Tenside eignen sich ebenfalls Mono- und Diethanolamide der Fettsäuren sowie langkettige Aminoxide oder Sulfoxide, beispielsweise die Verbindung N-Kokosalkyl-N,N-Dimethylaminoxid. Zu erwähnen sind ferner die wasserlöslichen, 20 bis 250 Ethylenglykolethergruppen und 10 bis 100 Propylenglykolethergruppen enthaltenden Anlagerungsprodukte von Ethylenoxid an Polypropylenglykol, Alkylendiaminpolypropylenglykol und an Alkylpolypropylenglykol mit 1 bis 10 Kohlenstoffatomen in der Alkylkette, in denen die Polypropylenglykolkette als hydrophober Rest fungiert. Von den vorgenannten nichtionischen Tensiden werden in den erfindungsgemäßen Mittel die Anlagerungsprodukte von 3 bis 10 Mol Ethylenoxid an langkettige primäre Alkohole mit 10 bis 16 C-Atomen aus der Gruppe der Oxoalkohole und der natürlichen Fettalkohole bevorzugt, wobei die Fettalkoholethoxylate ganz besonders bevorzugt werden.

Neben den vorstehend genannten nichtionischen Tensiden enthalten die erfindungsgemäßen Mittel als nichtionische Tenside stets auch Alkylpolyglycoside. Dies sind Tenside der allgemeinen Formel I

R-O(-G)ₙ I

in der R einen langkettigen Alkylrest mit 8 bis 22 C-Atomen, G einen glycosidisch gebundenen Rest eines Monosaccharids und n einen Wert zwischen 1 und 10 bedeuten.

Alkylpolyglycoside sind als oberflächenaktive Substanzen seit mehr als 50 Jahren bekannt und können auf verschiedenen Wegen hergestellt werden. In diesem Zusammenhang sei nur auf die europäische Patentanmeldung 362 671 hingewiesen, in der auch Literatur zu älteren Verfahren zitiert wird.

Eine für den technischen Maßstab heute bedeutsame Synthese besteht im wesentlichen in der säurekatalysierten Kondensation von Monosacchariden vom Typ der Aldosen (HO-G) mit langkettigen Alkoholen (R-OH), die 8 bis 22, vorzugsweise 8 bis 18 C-Atome enthalten. Unter Wasseraustritt entstehen Alkylglycoside der Formel I

R-O(-G)ₙ

wobei der Wert von n durch die Wahl der Reaktionsbedingungen in weiten Grenzen variiert werden kann. Erfindungsgemäß brauchbar sind Alkylglycoside der Formel I mit n = 1 bis 10; bevorzugt werden Verbindungen mit Werten für n zwischen 1 und 6, inbesondere 1 bis 2. In Produkten, bei denen n größer als 1 ist, stellt n naturgemäß einen statistischen Mittelwert dar.

Bei der Herstellung der Alkylglycoside kann man auch von Oligo- oder Polysacchariden ausgehen, die dann im Verlauf der säurekatalysierten Reaktion zunächst durch Hydrolyse und/oder Alkoholyse zu niederen Bruchstücken depolymerisiert werden ehe sich die Alkylglycoside der Formel I bilden. Auch Gemische verschiedener reduzierender Monosaccharide oder Polysaccharide, die verschiedene Monosaccharideinheiten enthalten, lassen sich als Ausgangsmaterialien verwenden, wobei, falls n größer als 1 ist, entsprechend gemischt zusammengesetzte Alkylglycosidmoleküle entstehen können.

Als Ausgangsmaterialien eignen sich vorzugsweise folgende Monosaccharide: Glucose, Mannose, Galaktose, Arabinose, Apiose, Lyxose, Gallose, Altrose, Idose, Ribose, Xylose und Talose sowie die aus diesen Monosacchariden zusammengesetzten Oligo- und Polysaccharide, beispielsweise Maltose, Lactose, Maltotriose, Hemicellulose, Stärke, Partialhydrolisate der Stärke und Zuckersirup. Im Rahmen der Erfindung werden allerdings Alkylglycoside bevorzugt, die aus gleichen Monosaccharideinheiten aufgebaut sind. Besonders bevorzugt werden dabei Alkylglycoside, bei denen der Rest (-G) von der Glucose abgeleitet ist. Für diese auch als Alkylglucoside bezeichneten Verbindungen werden entsprechend als Ausgangsmaterialien Glucose, Maltose, Stärke und andere Oligomere der Glucose verwendet.

Der Alkylteil R leitet sich bei der oben beschriebenen Herstellung von langkettigen, gegebenenfalls ungesättigten, vorzugsweise primären Alkoholen ab, die verzweigt sein können, vorzugsweise aber nicht verzweigt sind. Beispiele sind die synthetischen Oxoalkohole mit 9 bis 15 C-Atomen und die aus natürlichen Fettsäuren gewonnenen Fettalkohole mit 8 - 22 C-Atomen. Bevorzugt werden die Fettalkohole mit 8 bis 18 C-Atomen sowie die Oxoalkohole mit 11 bis 15 C-Atomen, insbesondere aber die Fettalkohole mit 8 bis 10 C-Atomen oder mit 12 bis 14 C-Atomen.

Neben den eigentlichen Alkylglykosiden der Formel I enthalten technisch hergestellte Produkte im allgemeinen noch gewisse Anteile an freiem Alkohol R-OH und nicht acetalisierte Saccharide, gegebenenfalls in oligomerisierter Form. Diese technischen Verunreinigungen stören in den meisten Fällen beim beabsichtigten Verwendungszweck nicht. Wird bei der Herstellung der Alkylglykoside von Alkoholgemischen ausgegangen, beispielsweise von Alkoholen auf Basis natürlicher Fette, handelt es sich selbstverständlich auch bei den Alkylglykosiden um Gemische mit entsprechend weiter Bedeutung von R in der Formel I.

Im Rahmen der vorliegenden Erfindung werden vorzugsweise solche Alkylpolyglycoside verwendet, deren Glycosidteil aus 1 bis 2 Glucoseeinheiten besteht und deren Alkylteil von Fettalkoholen mit 8 bis 10 C-Atomen abgeleitet ist. Die Alkylpolyglycoside machen in den erfindungsgemäßen Mitteln mindestens 25 Gew.-% der insgesamt enthaltenen nichtionischen Tenside aus. Im Grenzfall können allein Alkylpolyglycoside als nichtionische Tenside enthalten sein. Besonders bevorzugt wird ein Gehalt von 40 Gew.-% bis 80 Gew.-% an Alkylpolyglycosiden, bezogen auf nichtionische Tenside insgesamt.

Als anionische Tenside enthalten die erfindungsgemäßen Mittel in erster Linie synthetische anionische Tenside. Dabei handelt es sich vor allem um solche vom Typ der Sulfonate und Sulfate.

Als Tenside vom Sulfonattyp kommen Alkylbenzolsulfonate mit einem C₉-C₁₅-Alkylrest und Olefinsulfonate, d. h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch die Alkansulfonate, die aus C₁₂-C₁₈-Alkanen durch Sulfochlorierung oder Sulfoxidation und anschließende Hydrolyse bzw. Neutralisation oder durch Bisulfitaddition an Olefine erhältlich sind sowie die Ester von α-Sulfofettsäuren, z. B. die α-sulfonierten Methyl- oder Ethylester der hydrierten Kokos-, Palmkern- oder Talgfettsäuren.

Geeignete Tenside vom Sulfattyp sind die Schwefelsäuremonoester von langkettigen primären Alkoholen natürlichen oder synthetischen Ursprungs, d. h. von Fettalkoholen, wie z. B. Kokosfettalkoholen, Oleylalkohol, Lauryl-, Myristyl-, Palmityl- oder Stearylalkohol, oder den C₁₀-C₂₀-Oxoalkoholen oder sekundären Alkoholen dieser Kettenlänge. Auch die Schwefelsäuremonoester der mit 1 bis 6 Mol Ethylenoxid (EO) ethoxylierten aliphatischen langkettigen primären Alkohole bzw. ethoxylierten sekundären Alohole sind geeignet. Ferner eignen sich sulfatierte Fettsäurealkanolamide, sulfatierte Fettsäuremonoglyceride und langkettige Sulfobernsteinsäureester. Die anionischen Tenside werden vorzugsweise als Alkalisalze, insbesondere Natriumsalze, eingesetzt, doch können auch Ammoniumsalze oder die Salze von Alkanolaminen mit 2 bis 6 C-Atomen verwendet werden. Besonders bevorzugte Aniontenside sind im Rahmen der vorliegenden Erfindungen die Fettalkoholsulfate und die Fettalkoholethersulfate, beispielsweise C₁₂/C₁₈-Kokosalkoholsulfat-Na und C₁₂/C₁₄-Kokosalkohol + 2E0-Sulfat.

Neben den genannten nichtionischen und anionischen Tensiden können die erfindungsgemäßen Mittel auch kleinere Mengen anderer Tenside, insbesondere amphotere Tenside und Seifen enthalten, wenn dies zur Erzielung besonderer Effekte zweckmäßig ist und die übrigen guten Eigenschaften der Mittel nicht dadurch gestört werden. Bei den Seifen handelt sich um die wasserlöslichen Salze langkettiger Fettsäuren mit vorzugsweise 12 bis 18 C-Atomen, beispielsweise Kokosfettsäurenatriumsalz und Talgfettsäurenatriumsalz. Bei den amphoteren Tensiden handelt es sich um langkettige Verbindungen, deren hydrophiler Teil aus einem kationischen geladenen Zentrum (üblicherweise eine tertiäre Amino- oder eine quartäre Ammoniumgruppe) und einem anionisch geladenen Zentrum (üblicherweise eine Carboxylat- oder eine Sulfonatgruppe) besteht. Beispiele derartiger Tenside sind N-Kokosalkyl-N,N-dimethylaminoacetat und N-Dodecyl-N,N-dimethyl-3-aminopropansulfonat.

Der Gesamtgehalt an Tensiden beträgt in den erfindungsgemäßen Mitteln vorzugsweise zwischen 4 und 25 Gew.-%, insbesondere zwischen 8 und 16 Gew.-%, bezogen auf das gesamte Mittel im unverdünnten Zustand.

Wesentlich für die pflegenden Eigenschaften der Mittel ist der Gehalt an alkalilöslichem polymeren Polycarboxylat mit einer minimalen Filmbildungstemperatur zwischen 0 und 70°C. Bei diesen Carboxylaten kann es sich um harzartige Verbindungen handeln, beispielsweise um Copolymerisate aus Styrol und Maleinsäureanhydrid, die partiell verseift und gegebenenfalls auch partiell verestert oder amidiert sein können. Bevorzugt werden allerdings lösliche Polymerverbindungen, bei denen es sich um Copolymerisate aus wenigstens 3 verschiedenen Monomeren handelt, wobei die Polycarboxylate nicht metallvernetzt sind.

Die vorzugsweise eingesetzten Polymeren enthalten als wichtigsten Bestandteil ein Acrylat-Copolymer aus 1 bis 30 Gewichtsteilen, bezogen auf Copolymer, an carbonsäuregruppenhaltigen Monomeren, 30 bis 70 Gewichtsteilen Monomeren, die Homopolymere mit Glastemperaturen unter 20 °C bilden, vorzugsweise Ester der Acrylsäure mit C₁-C₈- Alkoholen und/oder der Methacrylsäure mit C₄-C₈-Alkoholen, und 30 bis 70 Gewichtsteile Comonomeren, die Homopolymere mit Glastemperaturen über Raumtemperatur bilden, vorzugsweise Methacrylsäureester von C₁-C₃-Alkoholen oder Styrol.

Als säuregruppenhaltige Comonomere können ethylenisch ungesättigte Carbonsäuren eingesetzt werden; in erster Linie kommen Acrylsäure und Methacrylsäure in Frage.

An Comonomeren mit Glastemperaturen unter 20 °C, also Glastemperaturen unter Raumtemperatur (bezogen jeweils auf Homopolymere eines Monomeren) sind Ester der Acrylsäure mit C₁-C₈-Alkoholen und Ester der Methacrylsäure mit C₄-C₈-Alkoholen zu nennen. So können hier der Methyl-, Ethyl-, Propyl-, Butyl- oder 2-Ethylhexylester der Acrylsäure wie auch der Butyl-, Hexyl- oder 2-Ethylhexylester der Methacrylsäure eingesetzt werden. Comonomere, deren Homopolymere Glastemperaturen über Raumtemperatur aufweisen, sind Ester der Methacrylsäure mit C₁-C₃-Alkoholen, wie beispielsweise Methylmethacrylat oder Ethylmethacrylat. Ein besonders wichtiges Comonomer, dessen Homopolymer eine Glastemperatur über Raumtemperatur aufweist, ist Styrol.

Vorzugsweise werden Copolymerisate von Acrylsäure und/oder Methacrylsäure mit Styrol, Acrylsäureestern und/oder Methacrylsäureestern eingesetzt. Besonders bevorzugt werden die Copolymerisate aus Acrylsäure oder Methacrylsäure mit unterschiedlichen Acryl- und/oder Methacrylsäureestern und/oder Styrol, beispielsweise Terpolymerisate aus Acrylsäuremethylester, Acrylsäureethylester, Methacrylsäure und Styrol. Die jeweiligen Verhältnisse von Comonomeren, deren Homopolymere Glastemperaturen unter Raumtemperatur aufweisen und Monomeren, deren Homopolymere Glastemperaturen über Raumtemperatur aufweisen, sind so einzustellen, daß die Filmbildungstemperatur der Polymerdispersion im Bereich zwischen 0 und 70 °C liegt. Dabei gilt das allgemeine Wissen der Polymerchemie. Die genannten Filmbildungstemperaturen beziehen sich auf das weichmacherfreie System, d. h. auf die Polymeren ohne weitere Zusätze. Beispiele derartiger Polymere sind die Produkte Primal 1531 (Firma Rohm und Haas), NeoCryl XK-39 und NeoCryl BT-26 (Firma ICI).

In jedem Falle sollen die verwendeten Polycarboxylate, sofern sie nicht bereits als solche wasserlöslich sind, mit Hilfe von Alkalien in eine lösliche Form übergeführt werden können. Als Alkalien kommen insbesondere NaOH, KOH und nichtflüchtige Amine, wie beispielsweise Alkanolamine, in Frage. Bevorzugt wird wäßriger Ammoniak mit dessen Hilfe die gewünschte Klarstellung der Polycarboxylate ohne Gefahr einer Überalkalisierung besonders sicher möglich ist. Vorzugsweise sollen die fertigen Mittel im unverdünnten Zustand einen pH-Wert zwischen etwa 7 und etwa 11 aufweisen; die Bereiche mit pH-Werten zwischen 8 und 9, aber auch zwischen 10 und 10,5 werden besonders bevorzugt.

Die Menge der polymeren Polycarboxylate wird in den erfindungsgemäßen Mitteln vorzugsweise so gewählt, daß das Gewichtsverhältnis zwischen Polycarboxylat und dem Gesamtgehalt an Tensiden zwischen 1 : 6 und 2 : 3, insbesondere zwischen 1 : 4 und 1 : 2 liegt. Wird ein Gemisch aus mehreren polymeren Polycarboxylaten eingesetzt, so gelten diese Werte für den Gesamtgehalt an Polycarboxylat.

Neben den vorstehend beschriebenen obligatorischen Inhaltsstoffen und Wasser sowie gegebenenfalls Alkalisierungsmitteln, können die erfindungsgemäßen Mittel weitere Hilfs- und Zusatzstoffe enthalten, wie sie in derartigen Mitteln üblich sind. Voraussetzung ist selbstverständlich, daß dadurch die positiven Eigenschaften der Mittel nicht beeinträchtigt werden. Als Beispiele derartiger Zusatzstoffe seien organische vollständig wassermischbare Lösungsmittel genannt, die zur Leistungssteigerung und gegebenenfalls zur Verbesserung des Netzvermögens eingesetzt werden. Vorzugsweise werden niedere Alkohole mit 2 oder 3 C-Atomen eingesetzt, wobei Mengen nicht über 10 Gew.-%, vorzugsweise zwischen etwa 0,2 und 5 Gew.-%, bezogen auf das Gesamtgewicht des unverdünnten Mittels eingesetzt werden. Beispiele anderer Zusatzstoffe sind Parfümöle, Farbstoffe, Viskositätsregulatoren und Konservierungsmittel. Diese Stoffe werden üblicherweise in Mengen nicht über 5 Gew.-%, vorzugsweise zwischen 0,01 und 2 Gew.-%, verwendet.

Die Anwendung der Mittel erfolgt in der Weise, daß zunächst durch Verdünnen mit Wasser eine Lösung des Mittels hergestellt wird, in der der Gehalt an nichtflüchtigen Bestandteilen zwischen etwa 0,2 und etwa 1 g/l liegt. Je nach Konzentration des ursprünglichen Mittels wird diese Konzentration durch Verdünnung zwischen etwa 1 : 1000 und etwa 1 : 50 erreicht. Die verdünnte Lösung wird dann mit Hilfe eines saugfähigen Gegenstandes, beispielsweise mit Hilfe eines Wischtuchs oder eines Schwammes auf die zu reinigende Oberfäche aufgetragen und z. T. mit dem Schmutz wieder von der Oberfläche abgenommen. Nach dieser Behandlung wird die Oberfläche nicht abgespült, so daß die verbleibende Reinigungsmittellösung zu einem gleichmäßig schützenden Film auftrocknen kann. Wegen dieses Anwendungsverfahrens werden derartige Mittel auch als Wischpflegemittel bezeichnet. Das erfindungsgemäße Mittel zeichnet sich dabei durch eine optimale Reinigungswirkung gegenüber einer Vielzahl von Anschmutzungen aus und bildet gleichzeitig einen widerstandsfähigen Film, der einen hervorragenden Schutz gegen Wiederanschmutzung bildet. Der Film ist vollständig transparent und läßt Farbe und Struktur der behandelten Flächen weitgehend unverändert erscheinen, ohne daß ein zusätzlicher Glanz auftritt. Bei erneuter Anwendung des Mittels löst sich der Film auf und erleichtert dadurch den Reinigungsvorgang. Eine störende Filmaddition findet nicht statt.

Das erfindungsgemäße Mittel ist besonders schaumarm selbst dann, wenn es in höherer Konzentration oder unverdünnt zur lokalen Entfernung von Flecken eingesetzt wird. Es weist auch in hoher Konzentration eine ausgezeichnete Lagerstabilität bei den üblichen Lagertemperaturen, aber inbesondere in der Kälte, auf. Das Mittel eignet sich vorzugsweise zur pflegenden Reinigung von Fußböden und liefert dabei sowohl auf Stein, versiegeltem Parkett, Kacheln, Linoleum und Kunststoffböden ausgezeichnete Ergebnisse, doch eignet es sich ebenfalls zur Reinigung anderer harter Oberflächen, selbst für Glas. Besonders vorteilhaft ist die Anwendung auf hochglänzenden Fußbodenbelägen, da der gebildete Film durch seine hohe Transparenz den Glanz nicht mindert.

Die Herstellung des Mittels in seinen verschiedenen Ausführungsformen bietet keine Schwierigkeiten. Üblicherweise wird zunächst das polymere Polycarboxylat, gegebenenfalls unter Zusatz der Alkalisierungsmittel, in Wasser gelöst und dann die Tenside in der gewünschten Konzentration eingemischt. Zuletzt folgen die Zusatzstoffe.

Im folgenden werden noch einige Angaben zu einer bevorzugten Rahmenrezeptur des erfindungsgemäßen Mittels gemacht. Sie enthält:
- 1 bis 10, vorzugsweise 2 bis 6 Gew.-%: Fettalkoholethoxylat (3 bis 10 EO).
- 1 bis 10, vorzugsweise 4 bis 8 Gew.-%: Fettalkoholpolyglucosid,
- 0,5 bis 4, vorzugsweise 1 bis 3 Gew.-%: anionisches Tensid aus der Gruppe Fettalkoholsulfat, Fettalkoholethersulfat und deren Mischungen,
- 1 bis 8, vorzugsweise 3 bis 5 Gew.-%: alkalilösliches polymeres Polycarboxylat mit einer minimalen Filmbildetemperatur zwischen 0 und 70 °C,
- 0 bis 10, vorzugsweise 0,2 bis 5 Gew.-%: an Wasser mischbaren organischen Lösungsmitteln und
- 0 bis 5, vorzugsweise 0,01 bis 2 Gew.-%: an weiteren Hilfs- und Zusatzstoffen.

### Beispiele

Durch Mischen der Einzelbestandteile in Wasser wurden die in Tabelle 1 angegebenen erfindungsegmäßen Mittel Nr. 1 bis 3 sowie die nicht erfindungsgemäßen Mittel Nr. 4 bis 10 hergestellt. Die Zahlenangaben bei den Inhaltsstoffen bedeuten Gew.-%; der Rest zu 100 Gew.-% ist Wasser. 3 g dieser Mittel wurden jeweils zu einem Liter verdünnt und in dieser Form zur Prüfung des Reinigungsvermögens und des Wiederanschmutzungsverhaltens eingesetzt. Die Transparenz des nach dem Abtrocknen verbleibenden Rückstands wurde mit einer 3-fach stärkeren Konzentration der Mittel geprüft; die Prüfung der Kältestabilität erfolgte an den unverdünnten Mitteln. Die Prüfergebnisse sind ebenfalls in Tabelle 1 aufgeführt.

Im einzelnen wurde bei den Prüfungen folgendermaßen verfahren:
1. Prüfung des Reinigungsvermögens
   Die Reinigungswirkung der Wischpflegemittel wurde mit Hilfe eines Gardner-Waschbarkeits- und Scheuerprüfgeräts ermittelt, wie es in den Qualitätsnormen des Industrieverbandes Putz- und Pflegemittel e. V. beschrieben ist (Seifen-Öle-Fette-Wachse, 108, Seiten 526 bis 528 (1982)). Bei dieser Methode wird eine weiße PVC-Folie mit einer Testanschmutzung aus Ruß und Fett versehen und unter standardisierten Bedingungen mit einem mit dem Reinigungsmittel getränkten Schwamm maschinell gewischt. Die Reinigungsleistung wird durch fotoelektrische Bestimmung des Remissionsgrades (Angaben in %) gemessen.
2. Prüfung des Wiederanschmutzungsverhaltens
   Hier wurde ein weißer PVC-Belag (75 x 21 cm) in drei gleiche Abschnitte von 25 x 21 cm unterteilt. Auf jeder dieser Teilflächen wurden 1,2 ml der zu prüfenden Lösung mit einem eigenen Baumwolltuch verteilt. Dieser Wischvorgang wurde nach dem Abtrocknen neunmal wiederholt. Die Prüfung des Anschmutzungsverhaltens erfolgte dann nach dem Abtrocknen in einer speziellen Trommel, in die der PVC-Belag eingelegt und mit 36 g einer besonderen Anschmutzungsmischung 30 Minuten lang bei 25 Umdrehungen pro Minute bewegt wurde. Der Testschmutz hatte folgende Zusammensetzung:
   3 g gesiebter Staubsaugerschmutz (RFC der Wäschereiforschung,Krefeld)
   3 g gebrannter Seesand
   15 g Kunstoffgranulat Durethan WKV 30 (Bayer, Leverkusen)
   15 g Stahlkugeln 6 - 7 mm Durchmesser

   Nach dem Anschmutzungsvorgang wurde die Testbahn aus der Trommel entnommen, abgeklopft und visuell durch drei Personen abgemustert. Die Bewertung erfolgte nach folgendem Raster:
   1 = Belag sehr hell, kaum angeschmutzt
   2 = Belag hell, mäßig angeschmutzt
   3 = Belag leicht grau, mittel angeschmutzt
   4 = Belag grau, stark angeschmutzt
   5 = Belag intensiv grau, sehr stark angeschmutzt.
3. Prüfung der Rückstandstransparenz
   Eine schwarze, hochglänzende Kachel (15 x 15 cm) wurde 10 Sekunden in die Prüflösung eingetaucht, und dann senkrecht zum Trocknen aufgestellt. Nach dem vollständigen Abtrocknen wurde der Glanz mit Hilfe eines Reflektionsmeßgerätes (Dr. Lange, Meßwinkel 20 °) bestimmt und mit dem vor dem Tauchvorgang ermittelten Ausgangswert verglichen. In Tabelle 1 sind die Differenzen zwischen beiden Meßwerten als Abnahme des Glanzes wiedergegeben.
4. Prüfung der Kältestabilität
   Unverdünnte Reinigungsmittel wurden in transparenten Glasflaschen 24 Stunden bei +3 °C gelagert. Nach dieser Zeit wurde das Aussehen der Proben visuell beurteilt:
   + = Produkt unverändert klar
   - = Produkt eingetrübt oder ausgeflockt.

   Aus den in Tabelle 1 aufgeführten Prüfergebnissen wird deutlich, daß die erfindungsgemäßen Mittel bei insgesamt sehr guten Eigenschaften besondere Vorteile bei Kältestabilität und Rückstandstransparenz aufweisen. Vorteile bei Kältestabilität und Rückstandstransparenz aufweisen.

## Patentansprüche

1. Wäßriges Fußbodenreinigungsmittel, enthaltend nichtionisches Tensid, anionisches Tensid und wenigstens 1 Gew.-% alkalilösliches polymeres Polycarboxylat mit einer minimalen Filmbildetemperatur zwischen 0 und 70 °C, dadurch gekennzeichnet, daß wenigstens 25 Gew.-% des enthaltenen Anteils an nichtionischen Tensiden aus Alkylpolyglycosiden bestehen.

2. Fußbodenreinigungsmittel nach Anspruch 1, bei dem der Anteil der nichtionischen Tenside am Gesamtgehalt der Tenside wenigstens 50 Gew.-%, vorzugsweise zwischen 65 und 95 Gew.-% ausmacht.

3. Pußbadenreinigungsmittel nach einem der Ansprüche 1 oder 2, in dem das Gewichtsverhältnis zwischen Polymer und dem Gesamtgehalt an Tensiden zwischen 1 : 6 und 2 : 3, vorzugsweise zwischen 1 : 4 und 1 : 2 liegt.

4. Fußbodenreinigungsmittel nach einem der Ansprüche 1 bis 3, bei dem der Gehalt an Tensiden insgesamt zwischen 4 und 25 %, vorzugsweise zwischen 8 und 16 Gew.-%, bezogen auf das Gewicht des fertigen Mittels beträgt.

5. Fußbodenreinigungsmittel nach einem der Ansprüche 1 bis 4 enthaltend x
1 bis 10, vorzugsweise 2 bis 6 Gew.-% Fettalkoholethoxylat (3 bis 10 EO),
1 bis 10, vorzugsweise 4 bis 8 Gew.-% Fettalkylpolyglucosid,
0,5 bis 4, vorzugsweise 1 bis 3 Gew.-% anionisches Tensid aus der Gruppe Fettalkoholsulfat, Fettalkoholethersulfat und deren Mischungen,
1 bis 8, vorzugsweise 3 bis 5 Gew.-% alkalilösliches polymeres Polycarboxylat mit einer minimalen Filmbildetemperatur zwischen 0 und 70 °C,
0 bis 10, vorzugsweise 0,2 bis 5 Gew.-% an wassermischbaren organischen Lösungsmitteln und
0 bis 5, vorzugsweise 0,01 bis 2 Gew.-% an weiteren Hilfs- und Zusatzstoffen.

6. Fußbodenreinigungsmittel nach einem der Ansprüche 1 bis 5; bei dem als Alkylpolyglycosid ein solches mit einer aus 8 bis 10 C-Atomen bestehendes Alkylkette und einem aus 1 bis 2 Glucoseeinheiten bestehenden Polyglykosidteil eingesetzt wird.

7. Verwendung eines Mittels nach einem der Ansprüche 1 bis 6 in verdünntem Zustand zur gleichzeitigen Reinigung und Pflege von harten Oberflächen, insbesondere von Fußböden.

8. Verfahren zur Reinigung und Pflege von Fußböden, bei dem zunächst ein Mittel nach einem der Ansprüche 1 bis 6 mit Wasser auf einen Gehalt an nichtflüchtigen Bestandteilen von 0,2 bis 1 g/l verdünnt wird und dann der Fußboden unter Zuhilfenahme eines saugfähigen Gegenstandes mit dieser verdünnten Lösung des Mittels gewischt wird.

## Claims

1. An aqueous floor cleaning composition containing nonionic surfactant, anionic surfactant and at least 1% by weight of alkali-soluble polymeric polycarboxylate with a minimum film-forming temperature of 0 to 70°C, characterized in that at least 25% by weight of the nonionic surfactant component consists of alkyl polyglycosides.

2. A floor cleaning composition as claimed in claim 1, in which the nonionic surfactants make up at least 50% by weight and preferably 65 to 95% by weight of the total surfactant content.

3. A floor cleaning composition as claimed in claim 1 or 2, in which the ratio by weight of polymer to total surfactant content is from 1:6 to 2:3 and preferably from 1:4 to 1:2.

4. A floor cleaning composition as claimed in any of claims 1 to 3, in which the total surfactant content is between 4 and 25% by weight and preferably between 8 and 16% by weight, based on the weight of the composition as a whole.

5. A floor cleaning composition as claimed in any of claims 1 to 4 containing
1 to 10, preferably 2 to 6% by weight of fatty alcohol ethoxylate (3 to 10 EO),
1 to 10, preferably 4 to 8% by weight of fatty alkyl polyglucoside,
0.5 to 4, preferably 1 to 3% by weight of anionic surfactant from the group consisting of fatty alcohol sulfate, fatty alcohol ether sulfate and mixtures thereof,
1 to 8, preferably 3 to 5% by weight of alkali-soluble polymeric polycarboxylate with a minimum film forming temperature of 0 to 70°C,
0 to 10, preferably 0.2 to 5% by weight of water-miscible organic solvents and
0 to 5, preferably 0.01 to 2% by weight of other auxiliaries and additives.

6. A floor cleaning composition as claimed in any of claims 1 to 5, in which the alkyl polyglycoside used has an alkyl chain of 8 to 12 carbon atoms and a polyglycoside component consisting of 1 to 2 glucose units.

7. The use of the composition claimed in any of claims 1 to 6 in diluted form for the simultaneous cleaning and care of hard surfaces, more particularly floors.

8. A process for the cleaning and care of floors, in which a composition according to any of claims 1 to 6 is diluted with water to a content of nonvolatile constituents of 0.2 to 1 g/l and the floor is subsequently wiped with this dilute solution of the composition using an absorbent article.

## Revendications

1. Agent aqueux pour le nettoyage des sols, renfermant du tensioactif non ionique, du surfactif anionique et au moins 1 % en poids de polycarboxylate polymère soluble dans les alcalis avec une température de formation de film minimale comprise entre 0 et 70 °C, caractérisé en ce qu'au moins 25 % en poids de la proportion de tensioactifs non ioniques contenue est constituée d'alkylpolyglycosides.

2. Agent pour le nettoyage des sols selon la revendication 1, dans lequel la proportion des tensioactifs non ioniques dans la concentration totale en surfactifs représente au moins 50 % en poids, en étant comprise de préférence entre 65 et 95 % en poids.

3. Agent pour le nettoyage des sois selon une des revendications 1 ou 2, dans lequel le rapport pondéral entre le polymère et la concentration totale en surfactifs est compris entre 1:6 et 2:3, de préférence, entre 1:4 et 1:2.

4. Agent pour le nettoyage des sols selon une des revendications 1 à 3, dans lequel la concentration totale en surfactifs est comprise entre 4 et 25, de préférence entre 8 et 16 % en poids, par rapport au poids du produit prêt à l'emploi.

5. Agent pour le nettoyage des sols selon une des revendications 1 à 4, contenant
1 à 10, de préférence 2 à 6 % en poids d'éthoxylate d'alcool gras (3 à 10 EO)
1 à 10, de préférence 4 à 8 % en poids de polyglucoside d'alcool gras,
0,5 à 4, de préférence 1 à 3 % en poids de tensioactif anionique faisant partie du groupe du sulfate d'alcool gras, de l'éther sulfate d'alcool gras et des mélanges de ceux-ci,
1 à 8, de préférence 3 à 5 % en poids de polycarboxylate polymère soluble dans les alcalis, avec une température de formation de film minimale comprise entre 0 et 70 °C,
0 à 10, de préférence 0,2 à 5 % en poids de solvants organiques miscibles avec l'eau et
0 à 5, de préférence 0,01 à 2 % en poids d'autres adjuvants et additifs.

6. Agent pour le nettoyage des sols selon une des revendications 1 à 5, dans lequel on utilise comme alkylpolyglycoside, un alkylpolyglycoside présentant une chaîne alkyle constituée de 8 à 10 atomes de C et une fraction polyglycosidique constituée de 1 à 2 unités de glucose.

7. Utilisation d'un agent selon une des revendications 1 à 6 à l'état dilué pour le nettoyage et l'entretien simultanés des surfaces dures, en particulier des sols.

8. Procédé de nettoyage et d'entretien simultanés des sols, dans lequel un agent selon une des revendications 1 à 6 est tout d'abord dilué avec de l'eau à une concentration en constituants non volatiles de 0,2 à 1 g/l et le sol est ensuite essuyé avec cette solution diluée de l'agent à l'aide d'un objet absorbant.
